# FASCICULE DE BREVET EUROPEEN

(11) **EP 0 232 901 B1**
(45) Date de publication et mention de la délivrance du brevet: **16.10.1991**
(21) Numéro de dépôt: 87101836.2
(22) Date de dépôt: 10.02.1987
(51) Int. Cl.: H01P 1/161, H01P 1/165, H01P 1/213

(54) **Dispositif répartiteur de puissance dans un guide d'ondes fonctionnant en polarisation linéaire**
Hohlleiterleistungsverteiler für eine linearpolarisierte Welle
Waveguide power divider for a linearly polarized wave

(30) Priorité: 10.02.1986 FR 8601770
(43) Date de publication de la demande: 19.08.1987
(73) Titulaire: ALCATEL ESPACE, F-92407 Courbevoie Cédex (FR)
(72) Inventeur: Ginestet, Philippe, F-31400 Toulouse (FR); Gourlain, Philippe, F-31490 Leguevin (FR); Lenormand, Régis, F-31000 Toulouse (FR); Raguenet, Gérard, F-31120 Portet sur Garonne (FR)
(74) Mandataire: Weinmiller, Jürgen

(56) Documents cités:
- GB-A- 794 509
- GB-A- 2 091 494
- US-A- 2 759 099
- US-A- 2 766 430
- US-A- 3 217 273
- US-A- 4 052 724

## Description

La présente invention se rapporte à un dispositif répartiteur de puissance dans un guide d'ondes fonctionnant en polarisation linéaire.

Ce dispositif permet une répartition de puissance entre plusieurs voies radiales à partir d'un guide, de forme par exemple circulaire, alimenté en polarisation linéaire.

En matière de répartiteurs de puissance, on connaît les différents types de coupleurs (plan E, plan H, en croix) et les diviseurs de puissance plan E.

Les premiers nommés présentent généralement l'inconvénient de dimensions importantes tandis que les seconds nommés présentent des problèmes d'adaptation et d'isolation entre voies. Des critères d'encombrement limitent en général l'utilisation de tels dispositifs à des niveaux de couplage relativement forts ( > 10 dB).

L'invention a pour objet de pallier ces inconvénients grâce à un dispositif très compact permettant toutes les gammes de couplage.

La présente invention propose à cet effet un dispositif répartiteur de puissance dans un premier guide d'ondes circulaire fonctionnant en polarisation linéaire alimenté par une onde, de longueur d'onde λ g, en mode fondamental, caractérisé en ce qu'il comprend à son extrémité un second guide circulaire à la coupure formant un plan de court-circuit avec le premier guide, et en ce qu'il comprend deux fentes disposées à la périphérie du premier guide parallèlement à l'axe de ce premier guide, en formant un angle de 90° dans un plan moyen perpendiculaire à cet axe à une distance déterminée du plan de court-circuit de manière telle que l'énergie couplée dans les fentes soit maximum, la direction radiale de l'une de ces fentes formant un angle déterminé par rapport au plan de polarisation de l'onde incidente dans le plan moyen perpendiculaire à ces deux fentes, et au moins une fente secondaire parallèle aux deux premières, disposée à une distance k $\frac{\text{λg}}{\text{2}}$, k étant un nombre entier plus grand ou égal à un; du plan moyen perpendiculaire aux deux premières fentes telle que sa direction radiale forme un angle déterminé par rapport au plan de polarisation de l'onde dans le plan moyen perpendiculaire à cette fente.

Cette disposition permet d'obtenir des écarts importants des niveaux de couplage entre voies et de proposer sous un encombrement réduit un nombre important de voies couplées.

Avantageusement la présente invention propose un dispositif dans lequel des filtres passe-bas sont disposés au niveau de chaque fente radiale de manière à ramener un plan de court-circuit au niveau de chacune de ces fentes pour des fréquences supérieures à une bande de fréquence déterminée, et dans lequel le second guide est lui aussi muni en son extrémité d'un guide à la coupure de diamètre inférieur, et de deux fentes radiales de directions perpendiculaires disposées à la périphérie du second guide à une distance déterminée du plan de court-cicuit entre le premier et le second guide.

Selon une forme préférée de réalisation de l'invention, ce dispositif est un dispositif dans lequel en ce que le second guide comprend au moins une fente radiale secondaire (47) disposée à k $\frac{\text{λg}}{\text{2}}$, k étant un nombre entier plus grand ou égal à un, du plan moyen perpendiculaire aux deux premières fentes.

Cette disposition permet avantageusement de transmettre plusieurs bandes de fréquences.

Les caractéristiques et avantages de l'invention ressortiront d'ailleurs de la description qui va suivre, à titre d'exemple non limitatif, en référence aux figures annexées :
La figure 1 illustre une vue schématique en perspective d'une réalisation du dispositif de l'invention comportant un guide principal muni de trois guides d'accès ;
La figure 2 illustre une vue schématique en perspective d'une réalisation du dispositif de l'invention comportant un guide principal muni de cinq guides d'accès ;
Les figures 3 et 4 sont deux représentations schématiques de la direction du plan de polarisation de l'onde incidente dans un plan de coupe du guide d'accès secondaire orthogonalement au guide principal, respectivement avant et après couplage dans ce guide d'accès ;
La figure 5 illustre une vue schématique en perspective d'une variante du dispositif de l'invention regroupant en série deux dispositifs comme celui représenté à la figure 1.

Le dispositif de l'invention comporte un guide d'ondes principal 10, de forme par exemple circulaire, qui se prolonge à une extrémité par un guide 11 de même forme, mais de diamètre inférieur.

Deux guides d'accès 12, 13 orthogonaux au guide principal 10 et orthogonaux entre eux sont couplés à ce guide principal 10 par deux fentes résonantes 14, 15 situées dans un même plan moyen transverse à une distance 1 déterminée du plan 18 formé par la liaison du guide principal 10 et du guide 11.

Sur la figure 1 un guide d'accès secondaire 16 est disposé perpendiculairement et radialement au guide principal 10 à une distance $\frac{\text{λg}}{\text{2}}$ au plan moyen perpendiculaire aux fentes 14 et 15. Ce guide d'accès 16 est couplé à ce guide principal 10 par une fente résonante 17.

Sur la figure 2 plusieurs guides d'accès 20, 21, 22 secondaires, situés à des distances k $\frac{\text{λg}}{\text{2}}$, k étant un nombre entier et plus grand que un, du plan moyen perpendiculaire aux fentes 14 et 15, et respectivement couplés au guide principal 10 par des fentes résonantes 23, 24, 25, ont été réprésentés.

En fonctionnement une onde polarisée linéairement selon le monde fondamental de longueur d'onde λg, se propage dans le guide principal 10 à partir de son extrémité libre 26. La fente résonante 17 représentée à la figure 1, ou les fentes 23, 24, 25 représentées à la figure 2 assurent le couplage des composantes de l'onde qui leur sont respectivement parallèles, c'est-à-dire les composantes qui correspondent à la projection de la polarisation principale suivant des angles φ i, chaque angle φ i étant la position angulaire de chaque fente par rapport à cette polarisation.

Le plan de jonction 18 du guide principal 10 et du guide 11 forme un plan de court-circuit, réalisé par ce guide 11 à la coupure pour le mode fondamental dans la bande de fréquence considérée.

Les fentes 14 et 15 présentent un écart angulaire de 90° afin de capter toute l'énergie incidente. De manière connue de l'homme de l'art les deux fentes 14 et 15 sont disposées à une distance 1 du plan de court-circuit telle que l'énergie couplée dans ces fentes soit maximum. La direction de l'une de ces deux fentes forme un angle déterminé par rapport au plan de polarisation de l'onde incidente dans le plan moyen perpendiculaire à ces deux fentes, de manière à fixer la répartition de puissance entre ces deux fentes.

Les fentes de couplages secondaires réparties sur le guide principal 10 sont situées à une distance convenable (moduloλ g/2) d'un plan de court-circuit pour le mode fondamental dans la bande de fréquence considérée. Les positions angulaires de ces fentes par rapport à la direction de polarisation de l'onde définissent donc les valeurs de couplages attendues.

Ainsi, comme représenté aux figures 3 et 4 la composante 30 de la polarisation de l'onde incidente 31 perpendiculaire au plan de la fente 17 est transmise, par contre la composante 32 parallèle à ce plan ne l'est pas, elle est couplée, par exemple à 3 dB, dans cette fente 17 ; la figure 3 représentant une coupe transversale du dispositif de l'invention dans un plan perpendiculaire à la fente 17, avec une représentation schématique de la direction de polarisation 31 de l'onde incidente et celle de ses deux composantes orthogonales 30 et 32 considérées avant couplage dans le fente 17, et la figure 4 représentant les mêmes données 30ʹ, 31ʹ, 32ʹ après couplage. L'angle de la polarisation de l'onde incidente φ par rapport à la verticale a varié et est devenu un angle φʹ après couplage dans le fente 17.

Le dispositif répartiteur de l'invention n'est pas limité à une seule bande de fréquence, on peut disposer, comme représenté à la figure 5 au niveau de chaque fente couplée au premier guide principal un filtre passe-bas (35, 36, 37) qui ramène un plan de court-circuit au niveau de la fente correspondante (14, 15, 17) pour les fréquences supérieures à la bande de fréquences à extraire.

Le deuxième guide 11 à la coupure peut-être lui aussi muni de plusieurs fentes, par exemple au nombre de trois (44, 45, 47) comme sur la figure 1, à sa périphérie et couplées avec lui de même manière que pour le premier guide principal, un troisième guide 50 à la coupure étant disposé à l'extrémité de ce second guide.

Des filtres passe-bas, permettant de sélectionner une bande de fréquences supérieure à la première peuvent de même être alors disposés au niveau de ces trois fentes 44, 45 et 47.

Il est donc possible d'avoir aussi plusieurs guides couplés à différentes fentes, de la manière décrite précédemment.

On peut faire tourner, en entrée du guide, le plan de polarisation de l'onde incidente, de manière discrète ou de manière continue avec un générateur. On obtient alors pour chaque sortie couplée, formée d'une fente et d'un guide d'accès, des niveaux de signaux qui évoluent.

Il est bien entendu que la présente invention n'a été décrite et représentée qu'à titre d'exemple préférentiel et que l'on pourra remplacer ses éléments constitutifs par des éléments équivalents sans pour autant sortir du cadre de l'invention.

## Revendications

1. Dispositif répartiteur de puissance dans un premier guide d'ondes circulaire (10) fonctionnant en polarisation linéaire alimenté par une onde, de longueur d'onde λ g, en mode fondamental, caractérisé en ce qu'il comprend à son extrémité un second guide circulaire (11) à la coupure formant un plan (18) de court-circuit avec le premier guide, et en ce qu'il comprend deux fentes (14, 15) disposées à la périphérie du premier guide parallèlement à l'axe de ce premier guide, en formant un angle de 90° dans un plan moyen perpendiculaire à cet axe à une distance déterminée du plan (18) de court-circuit de manière telle que l'énergie couplée dans les fentes soit maximum, la direction radiale de l'une de ces fentes formant un angle déterminé par rapport au plan de polarisation de l'onde incidente dans le plan moyen perpendiculaire à ces deux fentes (14, 15), et au moins une fente secondaire (17) parallèle aux deux premières, disposée à une distance k$\frac{\text{λg}}{\text{2}}$, k étant un nombre entier plus grand ou égal à un, du plan moyen perpendiculaire au deux premières fentes (14, 15) telle que sa direction radiale forme un angle déterminé par rapport au plan de polarisation de l'onde dans le plan moyen perpendiculaire à cette fente.

2. Dispositif selon la revendication 1, caractérisé en ce que des filtres passe-bas (35, 36, 37) sont disposés au niveau de chaque fente (14, 15, 17) de manière à ramener un plan de court-circuit au niveau de chacune de ces fentes pour des fréquences supérieures à une bande de fréquences déterminées, et en ce que le second guide (11) est lui aussi muni en son extrémité d'un guide circulaire (50) à la coupure de diamètre inférieur, et de deux fentes (44, 45) parallèles à l'axe du premier guide, en formant un angle de 90° dans un plan moyen perpendiculaire à cet axe, disposées à la périphérie du second guide (11) à une distance déterminée du plan de court-circuit entre le premier et le second guide.

3. Dispositif selon la revendication 2, caractérisé en ce que le second guide comprend au moins une fente secondaire (47) parallèle aux autres fentes et disposée à k$\frac{\text{λg}}{\text{2}}$, k étant un nombre entier plus grand ou égal à un, du plan moyen perpendiculaire aux deux premières fentes.

4. Dispositif selon l'une quelconque des revendications précédentes, caractérisé en ce que chaque fente résonnante est couplée à un guide d'accès de forme rectangulaire.

## Claims

1. A power distributor device in a first circular waveguide (10) operating in linear polarization and fed by a wave in fundamental mode and of wavelength λg, the device being characterized in that it comprises a second circular waveguide (11) at its end at the cutoff forming a short circuit plane (18) with the first waveguide, and in that it includes two slots (14, 15) disposed in the periphery of the first waveguide parallel to the axis of said first waveguide, forming an angle of 90° in a mean plane perpendicular to said axis, and at a determined distance from the short circuit plane (18) so that the energy coupled in the slots is a maximum, the radial direction of one of these slots forming a determined angle relative to the plane of polarization of the incident wave in the mean plane perpendicular to these two slots (14, 15), and at least one secondary slot (17) parallel to the first two slots, disposed at a distance k.λg/2 (where k is an integer greater than or equal to unity) from the mean plane perpendicular to the first two slots (14, 15) such that its radial direction forms a determined angle relative to the plane of polarization of the wave in the mean plane perpendicular to said slot.

2. A device according to claim 1, characterized in that lowpass filters (35, 36, 37) are disposed on each of the slots (14, 15, 17) so as to cause each of these slots to appear as a short circuit for frequencies higher than a determined frequency band, and in that the second guide (11) is also provided at its end with a circular waveguide (50) of smaller diameter, disposed at the cutoff, and with two slots (44, 45) parallel to the axis of the first waveguide and forming an angle of 90° in a mean plane perpendicular to said axis, being disposed at the periphery of the second waveguide (11) at a determined distance from the short circuit plane between the first and second waveguide.

3. A device according to claim 2, characterized in that the second waveguide comprises at least one secondary slot (47) parallel to the other slots and disposed at k.λg/2 (where k is an integer equal to or greater than unity) from the mean plane perpendicular to the first two slots.

4. A device according to any previous claim, characterized in that each resonant slot is coupled to an access waveguide that is rectangular in shape.

## Patentansprüche

1. Leistungsverteiler in einem ersten Rundhohlleiter (10), der mit Linearpolarisation arbeitet und im Grundmodus von einer Welle mit der Wellenlange λg gespeist wird, dadurch gekennzeichnet, daß der Leistungsverteiler einen zweiten Rundhohlleiter (11) im cut-off an seinem Ende, der mit dem ersten Hohlleiter eine Kurzschlußebene (18) bildet, und zwei Schlitze (14, 15) aufweist, die in der Peripherie des ersten Hohlleiters parallel zur Achse des ersten Hohlleiters angeordnet sind und dabei in einer mittleren Ebene, die senkrecht zur Achse in einem bestimmten Abstand von der Kurzschlußebene (18) verläuft, einen Winkel von 90° zueinander einschließen, derart, daß die in die Schlitze eingekoppelte Energie einen Höchstwert annimmt, wobei die radiale Richtung eines der Schlitze einen bestimmten Winkel zur Polarisationsebene der einfallenden Welle in der Mittelebene senkrecht zur den beiden Schlitzen (14, 15) bildet, und daß mindestens eine parallel zu den beiden ersten Schlitzen verlaufender Sekundärschlitz (17) vorgesehen ist, der im Abstand k. λg/2 von der Mittelebene senkrecht zu den beiden ersten Schlitzen (14, 15) angeordnet ist, wobei k eine ganze Zahl größer als eins oder gleich eins ist, derart, daß seine radiale Richtung einen bestimmten Winkel zur Polarisationsebene der Welle in der senkrechten Mittelebene zu diesem Schlitz bildet.

2. Vorrichtung nach Anspruch 1, dadurch gekennzeichnet, daß Tiefpaßfilter (35, 36, 37) in Höhe jedes Schlitzes (14, 15, 17) angeordnet sind, derart, daß in Höhe jedes der Schlitze für höhere Frequenzen als die eines bestimmten Frequenzbandes eine Kurzschlußebene gebildet wird, und daß auch der zweite Hohlleiter (11) an seinem Ende mit einem Rundhohlleiter (50) kleineren Durchmessers im cut-off sowie mit zwei parallel zur Achse des ersten Hohlleiters verlaufenden Schlitzen (44, 45) versehen ist, die in einem Winkel von 90° zueinander in einer Mittelebene zu dieser Achse angeordnet sind und in der Peripherie des zweiten Hohlleiters (11) in einem bestimmten Abstand von der Kurzschlußebene zwischen dem ersten und dem zweiten Hohlleiter liegen.

3. Vorrichtung nach Anspruch 2, dadurch gekennzeichnet, daß der zweite Hohlleiter mindestens einen parallel zu den anderen Schlitzen verlaufenden Sekundärschlitz (47) aufweist, der im Abstand k. λg/2 von der Mittelebene senkrecht zu den beiden ersten Schlitzen angeordnet ist, wobei k eine ganze Zahl größer als eins oder gleich eins ist.

4. Vorrichtung nach einem beliebigen der vorhergehenden Ansprüche, dadurch gekennzeichnet, daß jeder Resonanzschlitz an einen Zugangshohlleiter rechteckigen Querschnitts angekoppelt ist.
